# FASCICULE DE BREVET EUROPEEN

(11) **EP 2 331 742 B1**
(45) Date de publication et mention de la délivrance du brevet: **31.10.2012**
(21) Numéro de dépôt: 09740534.4
(22) Date de dépôt: 17.09.2009
(51) Int. Cl.: D06F 75/38, D06F 75/08

(54) **SYSTEME DE REPASSAGE**
BÜGELSYSTEM
IRONING SYSTEM

(30) Priorité: 18.09.2008 EP 08164620
(43) Date de publication de la demande: 15.06.2011
(73) Titulaire: Laurastar S.A., 1618 Châtel-St-Denis (CH)
(72) Inventeur: VOITCHOVSKY, Serge, CH-1083 Mézières (CH)
(74) Mandataire: Grosfillier, Philippe
(86) Numéro de dépôt international: PCT/IB2009/054068
(87) Numéro de publication internationale: WO 2010/032204

(56) Documents cités:
- WO-A-2008/081352
- WO-A1-2006/134323
- US-A- 2 350 452
- US-A- 2 792 652
- US-A- 3 045 371

## Description

### Domaine de l'invention

L'invention se situe dans le domaine du repassage et plus précisément celui des fers à repasser.

### Etat de la technique

Un fer à repasser connu dans l'état de la technique est décrit par exemple dans la demande PCT WO 02/090641. Dans cette publication, la semelle du fer comprend une chambre de vaporisation reliée à des orifices de sortie par lesquels la vapeur est injectée dans le tissu à repasser afin d'en améliorer le repassage. On connaît également des semelles de fers à repasser comportant des bossages, au contact des tissus, afin de tendre ces derniers d'une manière plus importante au moment où le fer passe dessus et où la vapeur y est libérée. A ce sujet, voir p.ex. la demande WO 2008/081352 de la demanderesse et US 3, 045,371A1.

### Exposé général de l'invention

La présente invention constitue une amélioration par rapport aux fers à repasser de l'état de la technique. Elle offre notamment une application optimisée de la vapeur sur les tissus, tout en favorisant la relaxation des tensions résiduelles internes des tissus faisant suite au lavage et au séchage.

A cet effet, la présente invention consiste en un fer à repasser comprenant une semelle dans laquelle est disposée au moins une cavité en forme de « V », ,ladite cavité étant délimitée notamment par un insert démontable formant un relief par rapport au plan de la semelle et comportant au moins un orifice de sortie de vapeur, la cavité communiquant par ailleurs avec au moins un orifice d'entrée de vapeur.

La présence de la cavité en forme de « V » a pour effet de créer un espace tampon pour la vapeur, cette dernière étant répartie de manière plus adéquate sur le tissu.

Selon un premier mode de réalisation de l'invention l'orifice de sortie est une fente.

Alternativement, cet orifice peut avoir une section circulaire.

Il est également possible d'avoir plusieurs orifices de sortie, de sections identiques ou différentes.

L'orifice d'entrée se présente avantageusement sous la forme d'une buse d'injection.

De préférence, l'insert est fixé à la semelle par un mécanisme de type clip.

Selon une autre variante, le fer comporte un élément chauffant disposé à proximité du ou des orifice(s) de sortie, assurant de la sorte une bonne qualité de la vapeur.

L'invention concerne par ailleurs un système de repassage comprenant un fer, tel que décrit précédemment, qui est relié fluidiquement et électriquement à un générateur de vapeur comprenant au moins un réservoir d'eau, au moins une chaudière, au moins un contrôle thermique et au moins une source d'énergie de manière à créer de la vapeur au sein de ladite chaudière et alimenter le fer en vapeur et/ou en puissance thermique.

### Exposé détaillé de l'invention

L'invention est décrite plus en détail ci-après au moyen d'exemples illustrés par des figures.
La Figure 1 représente la semelle 1 d'un fer à repasser vue de dessous.
La Figure 2 représente le fer à repasser et sa semelle en coupe.
La Figure 3 représente un fer selon l'invention vu de dessous.

La semelle 1 comporte une cavité en forme de « V » 6 et un insert 2 en forme de bossage qui est dimensionné pour recouvrir la cavité 6.

La cavité comporte des orifices d'entrée de vapeur 5 en forme de trou circulaire. L'insert comporte des orifices de sortie de vapeur 3 en forme de fente.

La forme en « V » de la cavité a pour effet de répartir la vapeur de façon homogène sur le tissu. La pointe du « V » étant disposée vers l'avant du fer.

L'insert démontable 2 permet une maintenance (nettoyage, remplacement si besoin) particulièrement aisée de ladite semelle et dudit insert.

Lorsqu'on déplace le fer sur le tissu pour le repasser, le bossage travaille le tissu dans la souplesse du molleton de la table à repasser et relaxe les tensions résiduelles du tissu.

Ainsi le tissu relaxé sort du repassage parfaitement lissé.

Il va de soi que l'invention ne se limite pas aux exemples précités.

## Revendications

1. Fer à repasser comprenant une semelle (1) dans laquelle est disposée au moins une cavité (6) en forme de « V », ladite cavité (6) étant délimitée notamment par un insert démontable (2) formant un relief par rapport au plan de la semelle (1) et comportant au moins un orifice de sortie de vapeur (3,7), la cavité (6) communiquant par ailleurs avec au moins un orifice d'entrée de vapeur (5).

2. Fer selon la revendication 1 dans lequel ledit orifice de sortie (3) est une fente.

3. Fer selon la revendication 1 ou 2 dans lequel ledit orifice de sortie (7) est un trou circulaire.

4. Fer selon l'une des revendications précédentes comprenant plusieurs orifices de sortie (3,7).

5. Fer selon l'une des revendications précédentes dans lequel ledit orifice d'entrée (5) est une buse d'injection.

6. Fer selon l'une des revendications précédentes dans lequel ledit insert (2) est fixé à la semelle (1) par un mécanisme de type clip.

7. Fer selon l'une des revendications précédentes comportant un élément chauffant disposé à proximité dudit ou desdits orifice(s) de sortie (3,7).

8. Système de repassage comprenant un fer selon l'une des revendications précédentes relié fluidiquement et électriquement à un générateur de vapeur comprenant au moins un réservoir d'eau, au moins une chaudière, au moins un contrôle thermique et au moins une source d'énergie de manière à créer de la vapeur au sein de ladite chaudière et alimenter le fer en vapeur et/ou en puissance thermique.

## Claims

1. An iron comprising a sole plate (1) in which there is arranged at least one "v"-shaped cavity (6), said cavity (6) being delimited in particular by a removable insert (2) forming a relief with respect to the plane of the sole plate (1) and having at least one steam outlet orifice (3, 7), the cavity (6) communicating furthermore with at least one steam inlet orifice (5).

2. The iron as claimed in claim 1, in which said outlet orifice (3) is a slot.

3. The iron as claimed in claim 1 or 2, in which said outlet orifice (7) is a circular hole.

4. The iron as claimed in one of the preceding claims, comprising a plurality of outlet orifices (3, 7).

5. The iron as claimed in one of the preceding claims, in which said inlet orifice (5) is an injection nozzle.

6. The iron as claimed in one of the preceding claims, in which said insert (2) is secured to the sole plate (1) by a clip-type mechanism.

7. The iron as claimed in one of the preceding claim, having a heating element located close to said outlet orifice or orifices (3, 7).

8. An ironing system comprising an iron as claimed in one of the preceding claims, said iron being connected fluidically and electrically to a steam generator comprising at least one water reservoir, at least one boiler, at least one thermal control means and at least one energy source so as to produce steam within said boiler and supply the iron with steam and/or thermal power.

## Patentansprüche

1. Bügeleisen, das eine Basis (1) aufweist, in der mindestens eine "V"-förmige Vertiefung (6) ausgebildet ist, wobei die Vertiefung (6) insbesondere durch einen demontierbaren Einsatz (2) begrenzt wird, der eine Strukturierung bezüglich der Ebene der Basis (1) bildet und mindestens eine Dampfaustrittsöffnung (3, 7) enthält, wobei die Vertiefung (6) weiterhin mit mindestens einer Dampfeintrittsöffnung (5) in Verbindung steht.

2. Bügeleisen nach Anspruch 1, wobei die Austrittsöffnung (3) ein Schlitz ist.

3. Bügeleisen nach Anspruch 1 oder 2, wobei die Austrittsöffnung (7) ein kreisförmiges Loch ist.

4. Bügeleisen nach einem der vorhergehenden Ansprüche, das mehrere Austrittsöffnungen (3, 7) enthält.

5. Bügeleisen nach einem der vorhergehenden Ansprüche, wobei die Eintrittsöffnung (5) eine Einspritzdüse ist.

6. Bügeleisen nach einem der vorhergehenden Ansprüche, wobei der Einsatz (2) durch einen Klammer-Mechanismus an der Basis (1) befestigt ist.

7. Bügeleisen nach einem der vorhergehenden Ansprüche, das ein Heizelement aufweist, das nahe der oder den Austrittsöffnung(en) (3, 7) angeordnet ist.

8. Bügelsystem, das ein Bügeleisen nach einem der vorhergehenden Ansprüche umfasst, das fluidisch und elektrisch mit einem Dampferzeuger verbunden ist, der mindestens einen Wasserbehälter, mindestens einen Kessel, mindestens eine Wärmesteuerung und mindestens eine Energiequelle enthält, um Dampf innerhalb des Kessels zu erzeugen und dem Bügeleisen Dampf und/oder Wärmeleistung zuzuführen.
